# EUROPÄISCHE PATENTSCHRIFT

(11) **EP 0 917 721 B1**
(45) Veröffentlichungstag und Bekanntmachung des Hinweises auf die Patenterteilung: **10.04.2002**
(21) Anmeldenummer: 97938873.3
(22) Anmeldetag: 04.08.1997
(51) Int. Cl.: H01H 33/18, H01H 33/12

(54) **SF6-GASISOLIERTE SCHALTANLAGE FÜR VERTEILERNETZE**
SF6 GAS-INSULATED SWITCH INSTALLATION FOR ELECTRICITY DISTRIBUTION SUPPLY NETWORKS
INSTALLATION DE COMMUTATION ISOLEE PAR SF 6 POUR RESEAUX DE DISTRIBUTION ELECTRIQUE

(30) Priorität: 07.08.1996 DE 19631817
(43) Veröffentlichungstag der Anmeldung: 26.05.1999
(73) Patentinhaber: Felten & Guilleaume AG, 51063 Köln (DE)
(72) Erfinder: DIRKS, Rolf, D-47877 Willich (DE); KURRAT, Michael,Dr.-Ing., D-59423 Unna (DE); SCHEMMANN, Bruno,Dr.-Ing., D-42579 Heiligenhaus (DE)
(86) Internationale Anmeldenummer: EP9704241
(87) Internationale Veröffentlichungsnummer: WO9806120

(56) Entgegenhaltungen:
- EP-A- 0 313 106
- EP-A- 0 676 782
- DE-A- 4 011 397
- GB-A- 2 196 794

## Beschreibung

Die Erfindung betrifft eine SF₆-gasisolierte Schaltanlage für Verteilernetze mit Lasttrennschalterkabelfeldern und einer Lasttrennschalter-Sicherungskombination oder einem Leistungsschalter mit einer Trennstrecke (Leistungstrennschalter) für den Transformatorschutz.

Derartige Schaltanlagen sind bekannt. In Netzverteilerstationen werden in der Regel Mittelspannungsschaltanlagen mit drei Schaltfeldern eingesetzt, von denen zwei mit Ringkabeln verbunden und ein Schaltfeld mit Hochspannungssicherungen oder einem Leistungstrennschalter für einen Transformatorabzweig ausgestattet sind.

Aus der DE-OS 38 20 489 ist eine SF₆-gasisolierte Lasttrennschalteranordnung bekannt, bei der die Lasttrennschalter in einem gekapselten, mit Schwefelhexafluorid (SF₆) gefüllten Gehäuse angeordnet sind, je Phase ein festes und bewegliches Kontaktstück, einen Erdungskontakt, und eine aus Löschblechen bestehende Löscheinrichtung aufweisen, und bei der die festen Kontaktstücke gleicher Phasen direkt auf einer Sammelschiene befestigt und die Löscheinrichtungen jeweils neben diesen direkt auf der Sammelschiene angeordnet sind.

Um eine derartige Schaltanlage kleiner halten und montagetechnisch, freundlicher gestalten zu können, sind in einer Weiterentwicklung, die zum Gegenstand der als nächstliegen der Stand der Technik angesehenen DE 40 11 397 C2 geführt hat, wesentliche Teile der Lasttrennschalter in einer vorgefertigten Baugruppe zusammengefaßt worden, die in das zunächst offene Gehäuse eingeschoben und mit diesem verbunden wird. Die zur Erdungsvorrichtung gehörenden Erdungskontakte sind bei dieser Schaltanlage an der Schalterwelle befestigt und in einfache Weise montierbar.

Die an den Phasen der Lasttrennschalter oder des Leistungstrennschalters angeordneten Lichtbogenlöscheinrichtungen haben die Aufgabe, den an diesen auftretenden Lichtbogen rasch zu löschen, der beim Ausschalten durch das Öffnen der Kontakte und das Verdampfen der letzten Metallbrücke durch die Stromwärme entsteht, um die Schaltfähigkeit der Schalter sicherzustellen. Bei Wechselstrom kommt es darauf an, die Ladungsträger in der kurzen Zeit zwischen einem Stromnulldurchgang und dem Aufschwingen der wiederkehrenden Spannung wirksam zu verringern.

Außer den aus Löschblechen bestehenden Löscheinrichtungen sind weitere Löscheinrichtungen für elektrische Schaltgeräte bekannt, so auch Löschspulen, in die der entstehende Lichtbogen kommutiert wird und infolge des die Spule dann durchfließenden Stromes ein Magnetfeld erzeugt, das bewirkt, daß der Lichtbogen rotiert und schließlich gelöscht wird. So beschreibt die EP 0 012 522 ein elektrisches Schaltgerät mit Löschspulen an den Festkontakten. Auch die EP 0 021 577, die EP 0 058 007 und die EP 0 313 106 B1 haben elektrische Schaltgeräte mit Löschspulen als Lichtbogenlöscheinrichtungen zum Gegenstand.

Bei den eingangs erwähnten SF₆-Schaltanlagen ist der Lasttrennschalter eines Schaltfeldes mit einem Sicherungsanbau mit Hochspannungssicherungen mit Schlagstift kombiniert, die gegebenenfalls gekapselt sind, wobei der Lasttrennschalter mit einem Speicherantrieb mit Auslösespeicher ausgerüstet ist, der durch einen Schlagstift einer dieser Sicherungen über ein Auslösegestänge betätigbar ist. Hinsichtlich des Zusammenwirkens der Sicherungen mit dem Lasttrennschalter bleiben Wünsche offen. Auch bezüglich der Ausschaltleistung (Höhe des Sicherungs-Nennstromes) und der mit dieser verbundenen Erfüllung der Trennstreckenbedingungen sind hinsichtlich der als Löscheinrichtung verwendeten Löschblechanordnung Grenzen gesetzt.

Es ist Aufgabe der Erfindung, eine SF₆-gasisolierte Schaltanlage nach dem Oberbegriff des Anspruchs 1 mit erhöhtem Ausschaltvermögen bei gleichbleibendem Raumbedarf für die Schalteranordnung zu schaffen.

Dabei müssen sowohl der Lasttrennschalter als auch der Leistungstrennschalter so ausgebildet sein, daß sie die Trennstreckenbedingungen erfüllen, also in Abhängigkeit von der Nennspannung eine geforderte Spannungsfestigkeit aufweisen. Ebenso müssen beide Schalter so ausgebildet sein, daß sie ihre Schaltfähigkeit sicherstellen, indem sie dazu den Schaltlichtbogen auf kürzestem Wege kontrollieren und löschen.

Diese Aufgabe wird bei einer SF₆-gasisolierten Schaltanlage nach dem Oberbegriff des Anspruchs 1 durch dessen kennzeichnende Merkmale gelöst. Die gattungsgemäße Schaltanlage umfaßt mehrere Schaltfelder mit dreipoligen Lasttrennschaltern und einer Erdungsvorrichtung, von denen ein Schaltfeld mit einem als Transformatorschalter ausgebildeten Lasttrennschalter ausgerüstet ist, dessen Phasen mit Sicherungen kombiniert sind, oder einen Leistungstrennschalter aufweisen kann, und bei der die festen Kontakte der Phasen L1, L2 und L3 mit Sammelschienen fest verbunden sind, an denen Löscheinrichtungen für die einzelnen Phasen angeordnet sind, wobei erfindungsgemäß die Löscheinrichtungen für die Phasen L1, L2 und L3 des als Transformatorschalter ausgebildeten Schalters mit einer den übrigen Schaltern entsprechenden Schaltkontaktanordnung Löschspulen und die Löscheinrichtungen für die Phasen der übrigen Trennschalter bekannterweise Löschkammern mit Löschblechen sind.

Dabei sind die Trennstreckenbedingungen bei einem Leistungstrennschalter erfüllt und die Mittel zur Sicherung der Schaltfähigkeit - bei den für die Schalter mit Löschkammern gegebenen Raumverhältnissen und einer diesen entsprechenden Schaltkontaktanordnung - gegeben, wenn die Löschspulen derart angeordnet und ausgebildet sind, daß deren Spulenachse mit dem in Ausschaltstellung befindlichen Schaltkontakt festkontaktseitig einen stumpfen Winkel einschließt und das freie Ende des in Ausschaltposition befindlichen Schaltkontaktes im Bereich der Spulenachse liegt, daß der Spulenradius mindestens dem Abstand zwischen dem in Ausschaltposition befindlichen Schaltkontakt und dem Festkontakt entspricht und daß der festkontaktseitige Spulenkantenbereich einen minmalen Abstand zum Festkontakt und dem freien Ende des vorbeibewegten Schaltkontaktes aufweist.

Bei einem Lasttrennschalter sind die Trennstreckenbedingungen erfüllt und die Mittel zur Sicherstellung der Schaltfähigkeit gegeben, wenn die Löschspulen derart angeordnet und ausgebildet sind, daß deren Spulenachse mit dem in Ausschaltpostion befindlichen Schaltkontakt festkontaktseitig einen rechten oder stumpfen Winkel einschließt und die Löschspulen jeweils ein den Fußpunkt des Lichtbogens übernehmendes Leitelement aufweisen, das bis in die unmittelbare Nähe des Festkontaktes reicht und tangential zur Bewegungsbahn des freien Endes des Schaltkontaktes angeordnet ist. Zur Sicherstellung der Schaltfähigkeit des Lasttrennschalters spielt das Leitelement eine wesentliche Rolle: Es transportiert den zwischen dem Schaltmesser und dem Kontakt entstehenden Lichtbogen längs des Leitelementes in die Spule. Dabei bleibt der Lichtbogen wegen des geringen Abstandes sehr kurz, erreicht aber schnell und sicher die Innenbahn der Löschspule. Das Leitelement hat daher die Aufgabe, eine Anordnung der bei einem Lasttrennschalter gegenüber einem Leistungstrennschalter kleineren Löschspule im Abstand zum Sammelschienenkontakt und bei dieser Anordnung das Überwechseln des Lichtbogens in die Löschspule zu ermöglichen.

Die Anordnung von Löschspulen an dem Transformatorschalter führt zu einem erhöhten Ausschaltvermögen der Schaltanlage bei einem gegebenen unveränderten Anordnungsraum, wobei den erhöhten Anforderungen für Lasttrennschalter-Sicherungskombinationen oder auch der Ausschaltung von Kurzschlußströmen Rechnung getragen werden kann, und stellt somit einen erheblichen technischen Fortschritt dar.

Die Löschspule und der Festkontakt für die jeweilige Phase L1, L2 und L3 können dabei zweckmäßigerweise an einem gemeinsamen Querträger angeordnet sein, der mit der Sammelschiene für die jeweilige Phase verbunden ist und zu dem der bewegliche Schaltkontakt verschwenkbar angeordnet ist, derart, daß dieser aus der am Festkontakt gegebenen Einschaltpostion in eine parallel zum Querträger gegebene Ausschaltposition und über diese hinaus in eine Erdungsposition schwenkbar ist.

Die Löschspulen können dabei so angeordnet sein, daß deren Spulenachse mit dem in Ausschaltposition befindlichen Schaltkontakt auf der dem Festkontakt zugewandten Seite einen stumpfen Winkel einschließt, vorzugsweise 165° bis 175°, oder senkrecht zu dem in Ausschaltposition befindlichen Schaltkontakt angeordnet ist.

Bei letzterer Löschspulenanordnung befindet sich der Festkontakt im Zentrum der Löschspule, und das Leitelement ist in das Spuleninnere gerichtet.

Zur Vermeidung von verstärktem Abbrand an den Kanten der Kontakte bei höheren Abschaltströmen (Leistungstrennschalter) können die freien Enden der beweglichen Schaltkontakte und die Abreißkanten der Festkontakte mit Kappen und Abbrandleisten versehen sein, die aus abbrandfesterem Material als das jeweilige Kontaktmaterial bestehen.

Schließlich können zur Erleichterung der Montage und zur Reduzierung des für die Montage erforderlichen Platzes in der Schaltanlage die Löschspulen und die Löschkammern mit einer in das an der Rückseite zunächst offene Gehäuse einschiebbaren Baugruppe verbunden sein. Diese Baugruppe kann aus den Sammelschienen, den mit Querträgern an diesen befestigten Festkontakten, Stützern für die Querträger und Haltevorrichtungen zur Anordnung am Gehäuse gebildet sein. Die drei zur Erdungsvorrichtung gehörenden Erdungskontakte sind an den Schalterwellen befestigt.

Die Erfindung wird nachstehend anhand von Ausführungsbeispielen erläutert. In den zugehörigen Zeichnungen zeigen:
- Fig. 1:: eine erfindungsgemäße SF6-gasisolierte Schaltanlage in Draufsicht (Lasttrennschalter),
- Fig. 2:: die Schaltanlage in Rückansicht (Leistungstrennschalter),
- Fig. 3:: eine Phase des mit Sicherungen kombinierten Lasttrennschalters,
- Fig. 4:: eine andere Ausführung einer Phase des mit Sicherungen kombinierten Lasttrennschalters und
- Fig. 5:: eine andere Fest- und Schaltkontaktausführung bei einem Leistungstrennschalter.

Nach Fig. 1 besteht die gasisolierte Schaltanlage aus einem gasdichten Gehäuse 1, in dem drei Schaltfelder I, II und III mit jeweils einem dreipoligen Lasttrennschalter und einer Erdungsvorrichtung untergebracht sind. Das Schaltfeld I beherbergt einen als Transformatorschalter ausgebildeten Lasttrennschalter, dessen Phasen L1, L2 und L3 über Durchführungen 2 mit Sicherungen (nicht dargestellt) kombiniert sind.

Die Lasttrennschalter besitzen als bewegliche Schaltkontakte Schaltmesser 3, die als Doppelmesser ausgebildet sind. Für die Phase L2 ruhen die Schaltmesser 3 jeweils direkt auf den jeweiligen Durchführungen 2, für die Phasen L1 und L3 sind besondere Schaltmesserstützer eingesetzt, die mit den zugehörigen Durchführungen 2 durch Lagerstücke verbunden sind (nicht dargestellt). Die Durchführungen 2 befinden sich sämtlich an der Vorderseite 4 des Gehäuses 1. Die Betätigung der Schaltmesser 3 erfolgt über eine an den Wänden des Gehäuses 1 gelagerte Schalterwelle 5, die über einen Hebel 6 und eine Koppelstange 7 mit dem Schaltmesser 3 verbunden ist. Mit der Schalterwelle 5 ist ein Erdungskontakt 8 direkt verbunden.

Die Schaltmesser 3 können drei Stellungen einnehmen. Im eingeschalteten Zustand kontaktiert das jeweilige Schaltmesser 3 einen mit einer Sammelschiene 9 fest verbundenen Festkontakt 10. Der Einschaltzustand ist im Schaltfeld III dargestellt. Im ausgeschalteten Zustand ist das jeweilige Schaltmesser 3 in eine Postion gebracht, die zwischen dem Festkontakt 10 und dem Erdungskontakt 8 liegt. Dieser Schaltzustand ist im Schaltfeld II dargestellt. Im geerdeten Zustand kontaktiert das jeweilige Schaltmesser 3 den Erdungskontakt 8, dargestellt im Schaltfeld I.

Im Gehäuse 1 befinden sich drei Sammelschienen 9, an denen jeweils die Festkontakte 10 der jeweiligen Phasen L1, L2 und L3 der Lasttrennschalter angeordnet sind. Des weiteren sind an den Sammelschienen 9 für jede Phase L1, L2 und L3 Löscheinrichtungen angeordnet, von denen die Löscheinrichtungen an den Phasen der sicherungsfreien Lasttrennschalter der Schaltfelder II und III mit Löschblechen ausgestatte Löschkammern 12 und die Löscheinrichtungen an den Phasen des mit den Sicherungen kombinierten Lasttrennschalters des Schaltfeldes I Löschspulen 13a sind. Diese (13a) und die Festkontakte (10) sind an einem mit der jeweiligen Sammelschiene 9 verbundenen Querträger 14 angeordnet, zu dem die Schaltmesser 3 in Ausschaltposition parallel ausgerichtet sind. Die Löschspulen 13a sind derart angeordnet, daß deren Spulenachse A mit dem in Ausschaltposition befindlichen Schaltkontakt 3 auf der dem Festkontakt 10 zugewandten Seite einen stumpfen Winkel α von etwa 165° einschließt (Fig. 2).

Die Löschspulen 13a und die Löschkammern 12 sind mit den Sammelschienen 9, den an Querträgern 14 angeordneten und über diese mit den Sammelschienen 9 fest verbundenen Festkontakten 10, Stützern 15 für die Querträger 14, Haltevorrichtungen 16 und Streben 18 zur Anordnung am Gehäuse 1 zu einer Baueinheit zusammengefügt, die über die Rückseite 19 in das Gehäuse 1 einschiebbar ist, bevor dasselbe gasdicht verschlossen ist.

Die Löschspulen 13a weisen jeweils ein elektrisch mit dem Ende der Spulenwicklung verbundenes Leitblech 17 in unmittelbarer Nähe des jeweiligen Festkontaktes 10 auf, das die Breite eines Schaltmessers 3 hat und tangential zur Bewegungsbahn des freien Endes desselben angeordnet ist.

Fig. 2 zeigt die drei Sammelschienen 9 und die an diesen über Sammelschienenabschnitte 9a angeordneten Löschspulen 13. Diese sind an den Querträgern 14, die auch die Festkontakte 10 tragen, fest angeordnet, wobei die Querträger wiederum über die Stützer 15, Haltevorrichtungen 16 und Streben 18 am Gehäuse gehaltert sind. Es ist zu erkennen, daß das Schaltfeld I (Leistungstrennschalter) keinen größeren Anordnungsraum im Gehäuse 1 als die Schaltfelder II und III beansprucht.

In Fig. 3 ist die Anordnung einer Löschspule 13a an einer Phase vergrößert dargestellt. Die Löschspule 13a ist an einer Lasche 20 gehaltert, die sowohl mit dem Windungsanfang der Löschspule 13a als auch mit dem Querträger 14 und damit mit der Sammelschiene 9 elektrisch gekoppelt ist.

Fig. 4 zeigt eine alternative Löschspulenanordnung für die gleiche Schaltanlage, bei der die Löschspulen 13a an einer Lasche 21 derart angeordnet sind, daß die Spulenachse A mit dem in Ausschaltposition befindlichen Schaltmesser 3 einen rechten Winkel β einschließt, wobei die Löschspulen 13a die Festkontakte 10 umschließen. Die Löschspulen 13a weisen wiederum ein elektrisch mit dem Ende der Spulenwicklung verbundenes Leitblech 17 in unmittelbarer Nähe des jeweiligen Festkontaktes 10 auf, das die Breite eines Schaltmessers 3 hat und tangential zur Bewegungsbahn des freien Endes desselben angeordnet ist.

Die freien Enden der Schaltmesser 3 können bei den dargestellten Ausführungsformen der erfindungsgemäßen Schaltanlage für höhere Abschaltströme zur Erhöhung der Abbrandfestigkeit mit Kappen 22 und die Festkontakte 10 mit Abbrandleisten 23 versehen sein. Das Material der Kappen 22 und der Abbrandleisten 23 ist abbrandfester als das Grundmaterial des jeweiligen Kontaktes 3 oder 10 (Fig.5).

## Patentansprüche

1. SF₆-gasisolierte Schaltanlage für Verteilernetze mit einem gasdichten Gehäuse für mehrere, jeweils einen dreipoligen Lasttrennschalter und eine Erdungsvorrichtung aufweisende Schaltfelder, von denen ein Schaltfeld mit einem als Transformatorschalter ausgebildeten Lasttrennschalter ausgerüstet ist, dessen Phasen mit Sicherungen kombiniert sind, oder einen Leistungstrennschalter aufweisen kann, mit für die Halterung von beweglichen Schaltkontakten und den Anschluß von Kabeln und/oder Sicherungen geeigneten Durchführungen an den Wänden der Längsseiten des Gehäuses und mit an diesen gelagerten Schalterwellen und mit Sammelschienen für die festen Kontakte der Phasen L1, L2 und L3 und direkt mit den Sammelschienen verbundenen Löscheinrichtungen für die einzelnen Phasen, wobei die Löscheinrichtungen der nicht als Transformatorschalter eingesetzten Lastrennschalter mit Löschblechen versehene Löschkammern sind, **dadurch gekennzeichnet, daß** die Löscheinrichtungen für die Phasen L1, L2 und L3 des als Transformatorschalter ausgebildeten Schalters mit einer den übrigen Schaltern entsprechenden Schaltkontaktanordnung Löschspulen (13; 13a) in einer im ausgeschalteten Zustand die Trennstreckenbedingungen erfüllenden Anordnung sind und Mittel aufweisen, die die Schaltfähigkeit sicherstellen,
wobei die Löschspulen (13) für den Leistungstrennschalter derart angeordnet und ausgebildet sind,
- daß deren Spulenachse (A) mit dem in Ausschaltposition befindlichen Schaltkontakt (3) festkontaktseitig einen stumpfen Winkel (α) einschließt und das freie Ende des Schaltkontaktes (3) im Bereich der Spulenachse (A) liegt und der Spulenradius mindestens dem Abstand zwischen dem Schaltkontakt (3) und dem Festkontakt (10) entspricht
- und daß deren festkontaktseitiger Spulenkantenbereich einen minimalen Abstand zum Festkontakt (10) und dem freien Ende des vorbeibewegbaren Schaltkontaktes (3) aufweist,
und wobei die Löschspulen (13a) für den Lasttrennschalter derart angeordnet und ausgebildet sind,
- daß deren Spulenachse (A) mit dem in Ausschaltposition befindlichen Schaltkontakt (3) festkontaktseitig einen rechten oder stumpfen Winkel (β; α) einschließt
- und daß diese jeweils ein den Fußpunkt des Lichtbogens übernehmendes Leitelement (17) aufweisen, das bis in die unmittelbare Nähe des Festkontaktes (10) reicht und tangential zur Bewegungsbahn des freien Endes des Schaltkontaktes (3) angeordnet ist.

2. Schaltanlage nach Anspruch 1, **dadurch gekennzeichnet, daß** die Löschspulen (13; 13a) und der Festkontakt (10) für die jeweilige Phase L1, L2 und L3 an einem mit der jeweiligen Sammelschiene (9) verbundenen Querträger (14) angeordnet sind, zu dem der bewegliche Schaltkontakt (3) in Ausschaltposition parallel ausgerichtet ist.

3. Schaltanlage nach Anlage 2, **dadurch gekennzeichnet, daß** der stumpfe Winkel (a) 165° bis 175° beträgt.

4. Schaltanlage nach Anspruch 2, **dadurch gekennzeichnet, daß** die Löschspulen (13a) derart angeordnet und ausgebildet sind, daß diese die Festkontakte (10) umschließen, und daß das Leitelement (17) in das Spuleninnere gerichtet ist.

5. Schaltanlage nach Anspruch 1, **dadurch gekennzeichnet, daß** die freien Enden der beweglichen Schaltkontakte (3) mit Kappen (22) und die Festkontakte (10) an der Abreißkante mit Abbrandleisten (23) aus einem abbrandfesterem Material als das jeweilige Kontaktmaterial versehen sind.

6. Schaltanlage nach Anspruch 1, **dadurch gekennzeichnet, daß** die Löschspulen (13; 13a) und die Löschkammern (12) mit einer in das an der Rückseite (19) zunächst offene Gehäuse (1) einschiebbaren Baugruppe verbunden sind, die aus den Sammelschienen (9), den mit Querträgern (14) an diesen befestigten Festkontakten (10), Stützern (15) für die Querträger (14) und Haltevorrichtungen (16) zur Anordnung am Gehäuse (1) gebildet ist, und daß die drei zur Erdungsvorrichtung gehörenden Erdungskontakte (8) an den Schalterwellen (5) befestigt sind.

## Claims

1. An SF6 gas-insulated switchgear assembly for power distribution networks, comprising a gas-tight housing for several switchboard sections each having a three-pole load-break switch and an earthing device, of which one switchboard section is provided with a load-break switch designed as a transformer switch whose phases are combined with fuses, or it may have a power isolating switch, comprising feed-throughs suitable for supporting mobile switch contacts and for the connection of cables and/or fuses in the walls of the longitudinal sides of the housing, and comprising switch shafts mounted thereon and bus-bars for the fixed contacts of phases L1, L2 and L3 and quenching devices for the individual phases which are connected directly to the bus-bars, the quenching devices of the load-break switches which are not used as transformer switches being quenching chambers provided with de-ion plates, **characterised in that** the quenching devices for phases L1, L2 and L3 of the switch designed as a transformer switch with a switch contact arrangement corresponding to the remaining switches are quenching coils (13; 13a) in an arrangement which meets the isolating distance conditions in the open state, and have means which ensure the switching capability,
wherein the quenching coils (13) for the power isolating switch are arranged and designed in such a way
- that their coil axis (A) encloses an obtuse angle (α) on the fixed contact side with the switch contact (3) in the open position, and the free end of the switch contact (3) lies in the region of the coil axis (A), and the coil radius corresponds at least to the distance between the switch contact (3) and the fixed contact (10)
- and the coil edge region thereof on the fixed contact side is a minimum distance away from the fixed contact (10) and the free end of the switch contact (3) movable past it,
and wherein the quenching coils (13a) for the load-break switch are arranged and designed in such a way
- that their coil axis (A) encloses a right angle or obtuse angle (β; α) on the fixed contact side with the switch contact (3) in the open position
- and they each have a deflector (17) which assumes the base point of the arc and extends into the immediate vicinity of the fixed contact (10) and is arranged tangentially to the path of movement of the free end of the switch contact (3).

2. A switchgear assembly according to claim 1, **characterised in that** the quenching coils (13; 13a) and the fixed contact (10) for each phase L1, L2 and L3 are arranged on a cross arm (14) connected to each bus-bar (9), with which cross arm the mobile switch contact (3) in the open position is aligned parallel.

3. A switchgear assembly according to claim 2, **characterised in that** the obtuse angle (a) is 165° to 175°.

4. A switchgear assembly according to claim 2, **characterised in that** the quenching coils (13a) are arranged and designed in such a way that they enclose the fixed contacts (10) and the deflector (17) is directed into the interior of the coil.

5. A switchgear assembly according to claim 1, **characterised in that** the free ends of the mobile switch contacts (3) are provided with caps (22) and the fixed contacts (10) are provided on the contact-breaking edge with arc erosion strips (23) made of a more arc-resistant material than the respective contact materials.

6. A switchgear assembly according to claim 1, **characterised in that** the quenching coils (13; 13a) and the quenching chambers (12) are connected to a module insertable into the housing (1) which is initially open at the back (19), the said module being composed of the bus-bars (9), the fixed contacts (10) secured thereto by cross arms (14), insulated supports (15) for the cross arms (14) and holding devices (16) for the arrangement on the housing (1), and **in that** the three earth contacts (8) belonging to the earthing device are secured to the switch shafts (5).

## Revendications

1. Installation de distribution électrique isolée par du gaz SF₆ pour réseaux de distribution électrique, qui comporte un boîtier étanche au gaz destiné à plusieurs panneaux de couplage, comportant chacun un sectionneur à coupure en charge tripolaire et un dispositif de mise à la terre, l'un des panneaux de couplage étant doté d'un sectionneur à coupure en charge conformé en sectionneur de transformateur dont les phases sont combinées avec des dispositifs de sécurité, ou pouvant comporter un sectionneur à coupure en charge de puissance, qui comporte des passages ménagés dans les parois longitudinales du boîtier et appropriés pour le support des contacts de commutation mobiles et le raccordement des câbles et/ou des dispositifs de sécurité, et qui comporte des arbres de pivot de sectionneur montés sur ceux-ci et des barres collectrices pour les contacts fixes des phases L1, L2 et L3 et des dispositifs de soufflage d'étincelles reliés directement aux barres collectrices pour les phases individuelles, les dispositifs de soufflage d'étincelles du sectionneur à coupure en charge non utilisé comme sectionneur de transformateur étant des chambres de soufflage d'étincelles dotées de lames de soufflage d'étincelles, **caractérisée en ce que** les dispositifs de soufflage d'étincelles pour les phases L1, L2 et L3 du sectionneur conformé en sectionneur de transformateur comportant un agencement de contacts de commutation correspondant aux autres commutateurs sont des bobines souffleuses d'étincelles (13 ; 13a) dans un agencement remplissant les conditions pour réaliser un espace intercontact à l'état hors circuit, et comportent des moyens qui sécurisent la commutabilité,
les bobines souffleuses d'étincelles (13) pour le sectionneur à coupure en charge de puissance étant agencées et conformées de telle façon que :
- l'axe (A) des bobines fasse, du côté du contact fixe, un angle obtus (α) avec le contact de commutation (3) en position déconnectée et l'extrémité libre du contact de commutation (3) soit située dans la région de l'axe (A) des bobines et le rayon de la bobine corresponde au moins à la distance séparant le contact de commutation (3) et le contact fixe (10) ;
- et que la région du bord des bobines du côté du contact fixe soit à une distance minimale par rapport au contact fixe (10) et à l'extrémité libre du contact de commutation (3) passant devant celui-ci,
et les bobines souffleuses d'étincelles (13a) pour le sectionneur à coupure en charge étant agencées et conformées de telle façon que :
- l'axe (A) des bobines fasse, du côté du contact fixe, un angle droit ou obtus (β; α) avec le contact de commutation (3) dans la position déconnectée,
- et que celles-ci comportent chacune un élément conducteur recevant une racine d'arc, qui s'étend jusqu'au voisinage immédiat du contact fixe (10) et qui est agencé tangentiellement à la trajectoire de l'extrémité libre du contact de commutation (3).

2. Installation de distribution électrique selon la revendication 1, **caractérisée en ce que** les bobines souffleuses d'étincelles (13 ; 13a) et le contact fixe (10) pour la phase correspondante L1, L2 et L3 sont agencés au niveau d'une équerre (14), reliée à la barre collectrice correspondante (9), par rapport à laquelle le contact de commutation mobile (3) est dirigé parallèlement en position déconnectée.

3. Installation de distribution électrique selon la revendication 2, **caractérisée en ce que** l'angle obtus (α) est compris entre 165° et 175°.

4. Installation de distribution électrique selon la revendication 2, **caractérisée en ce que** les bobines souffleuses d'étincelles (13a) sont agencées et conformées de telle façon que celles-ci enferment les contacts fixes (10), et que l'élément conducteur (17) soit dirigé vers l'intérieur des bobines.

5. Installation de distribution électrique selon la revendication 1, **caractérisée en ce que** les extrémités libres des contacts de commutation mobiles (3) sont dotées de capuchons (22), et les contacts fixes (10) sont dotés au niveau du bord de rupture, de barres pare-étincelles (23) constituées d'une matière plus résistante à l'étincelage que la matière de contact correspondante.

6. Installation de distribution électrique selon la revendication 1, **caractérisée en ce que** les bobines souffleuses d'étincelles (13 ; 13a) et les chambres de soufflage d'étincelles (12) sont reliées à un module qui est enfichable dans le boîtier (1) préalablement ouvert au dos (19), lequel module est constitué des barres collectrices (9), des contacts fixes (10) fixés à celles-ci par des équerres (14), d'isolateurs (15) pour les équerres (14) et de dispositifs de support (16) en vue de l'agencement sur le boîtier (1), et **en ce que** les trois contacts (8) de mise à la terre appartenant au dispositif de mise à la terre sont fixés sur l'arbre de pivot (5) du sectionneur.
